# EUROPÄISCHE PATENTSCHRIFT

(11) **EP 2 030 935 B1**
(45) Veröffentlichungstag und Bekanntmachung des Hinweises auf die Patenterteilung: **10.03.2010**
(21) Anmeldenummer: 08171447.9
(22) Anmeldetag: 28.02.2003
(51) Int. Cl.: B65H 45/28

(54) **Schneidvorrichtung zum Querschneiden wenigstens einer Materialbahn**
Cutting device for the transverse cutting of at least one material web
Dispositif de coupe transversale d'au moins une bande de matériau

(30) Priorität: 04.03.2002 DE 10209190
(43) Veröffentlichungstag der Anmeldung: 04.03.2009
(62) Teilanmeldung aus: 03743293.7
(73) Patentinhaber: Koenig & Bauer Aktiengesellschaft, 97080 Würzburg (DE)
(72) Erfinder: Stäb, Rudolf, 67227, Frankenthal (DE)

(56) Entgegenhaltungen:
- EP-A- 0 627 310
- DE-A- 3 527 710
- DE-C- 239 837
- DE-U- 9 320 814

## Beschreibung

Die Erfindung betrifft eine Schneidvorrichtung zum Querschneiden wenigstens einer Materialbahn gemäß dem Oberbegriff des Anspruchs 1.

Eine solche Schneidvorrichtung wird z. B. eingesetzt, um in einer Rollenrotationsdruckmaschine bedruckte Papierbahnen in einzelne Signaturen zu zerlegen.

Bekannte Schneidvorrichtungen dieser Art umfassen einen Transportzylinder und einen Schneidzylinder, die gemeinsam drehbar sind und einen Spalt begrenzen, durch den ein Transportweg für die zu schneidende Materialbahn verläuft, und der Schneidzylinder trägt wenigstens ein Messer, das jeweils eine Signatur von der Materialbahn abschneidet, wenn es den Spalt durchläuft.

Die DE 35 27 710 A1 und die EP 0 627 310 A1 offenbaren Falzapparate, bei denen zwei Falzmesserzylinder mit einem Falzklappenzylinder zusammen wirken. Jedem dieser Falzmesserzylinder ist ein einziger Messerzylinder zugeordnet.

Die DE 93 20 814 U offenbart ein Verfahren zum Betrieb eines Falzapparates, wobei einem Transportzylinder zwei Bahnen getrennt zugeführt werden.

Die DE 239 837 C beschreibt eine Schneidvorrichtung zum Querschneiden von Materialbahnen mit einem Schneid- und Transportzylinder, der mit zwei Gegenzylindern jeweils einen Schneidspalt bildet.

Der Erfindung liegt die Aufgabe zugrunde, eine Schneidvorrichtung zum Querschneiden wenigstens einer Materialbahn zu schaffen.

Die Aufgabe wird erfindungsgemäß durch die Merkmale des Anspruchs 1 gelöst.

Die mit der Erfindung erzielbaren Vorteile bestehen insbesondere darin, dass sie das Zusammenfügen von zwei Materialbahnen, die auf den zwei Transportwegen dem Transportzylinder zugeführt werden, zu einem gemeinsamen Produkt ermöglicht bzw. die Verarbeitung einer Materialbahn mit einer sehr großen Zahl von Lagen durch Zusammenfügen aus zwei Teilbahnen erlaubt.

Die Verarbeitung von aus einer großen von Zahl von Lagen zusammengesetzten Materialbahnen mit herkömmlichen Schneidvorrichtungen bereitet aus mehreren Gründen Schwierigkeiten. Zum einen wirken Zugwalzen, die zum Einstellen einer erforderlichen Spannung der Materialbahn herkömmlicherweise vorgesehen werden, nur auf die jeweils äußersten Lagen der Materialbahn unmittelbar ein; auf die inneren Lagen wird ihre Kraft nur mittelbar durch Reibung der Materiallagen aneinander übertragen. Diese Reibungskräfte sind nicht exakt kontrollierbar, insbesondere dann nicht, wenn die Bahn um Kurven gelenkt werden muss, d. h. eine Walze umschlingt. Daher ist die Spannung der inneren Lagen einer solchen Bahn um so schlechter kontrollierbar, je größer die Zahl der Bahnen ist. Auch die zur Verarbeitung einer Bahn erforderlichen Kräfte, sei es beim Schneiden oder beim Einstechen von Punkturlöchern in die Bahn, sind um so größer, je größer die Zahl ihrer Lagen ist. Bei der Schneidvorrichtung sind diese Kräfte reduziert. Infolgedessen kann die Schneidvorrichtung ohne Qualitätseinbuße leichter und damit preiswerter als eine herkömmliche gebaut werden.

Um zu verhindern, dass beim Durchgang durch den zweiten Schneidspalt das zweite Schneidmesser erneut in die erste Bahn schneidet, ist die Drehung der zwei Schneidzylinder vorzugsweise so synchronisiert, dass das zweite Schneidmesser bei seinem Durchgang durch den zweiten Schneidspalt auf einen vom ersten Schneidmesser erzeugten Schnitt in der ersten Bahn trifft.

Um das Treffen dieses Schnitts zu erleichtern, sind vorzugsweise Mittel vorgesehen, um die vom ersten Messer beim Schneiden der ersten Bahn an dieser erzeugten Schnittkanten auseinander zu rücken, so dass das zweite Messer bei seinem Durchgang durch den Spalt auf eine Lücke von nichtverschwindender Breite in der ersten Bahn stößt.

Verschiedene bevorzugte Ausgestaltungen von Mitteln zum Auseinanderrücken der Schnittkanten sind in den Ausführungsbeispielen beschrieben.

Die Schneidvorrichtung ist vorzugsweise Teil eines Falzapparats, insbesondere kann der Transportzylinder gleichzeitig als Falzmesserzylinder des Falzapparats fungieren.

Ausführungsbeispiele der Erfindung sind in den Zeichnungen dargestellt und werden im folgenden näher beschrieben.

Es zeigen:
- Fig. 1: eine schematische Seitenansicht eines Falzapparats mit einer Schneidvorrichtung;
- Fig. 2 bis 5: jeweils Teilschnitte des Transportzylinders und eines Schneidzylinders in unterschiedlichen Ausgestaltungen der Erfindung;
- Fig. 6: eine Darstellung einer Betriebsweise;
- Fig. 7: eine Darstellung einer anderen Betriebsweise.

Fig. 1 zeigt eine schematische Seitenansicht eines Falzapparates. Dieser Falzapparat weist zwei Einläufe 01; 02 für mehrlagige Materialbahnen 03; 04, insbesondere Papierbahnen 03; 04 auf, die im folgenden als innere bzw. äußere Bahn 03; 04 bezeichnet werden. Beide Bahnen 03; 04 durchlaufen jeweils ein Zugwalzenpaar 06; 07 zum Einstellen ihrer Spannung und treffen auf einen Transportzylinder 11 jeweils in Höhe von Schneidspalten 08; 09 zwischen dem Transportzylinder 11 einerseits und einem der Schneidzylinder 12; 13 andererseits. Anstelle von zwei Einläufen 01; 02 und zwei Schneidspalten 08; 09 können auch drei oder mehr vorgesehen sein. Dabei kontaktieren die Bahnen 03; 04 vorzugsweise jeweils zuerst den Transportzylinder 11 und danach den Schneidzylinder 12; 13, d. h. die Bahnen 03; 04 umschlingen zuerst den Transportzylinder 11 und dann den Schneidzylinder 12; 13.

Jeder Schneidzylinder 12 bzw. 13 hat einen Umfang entsprechend mindestens einer, vorzugsweise zweier Längen der aus den Bahnen 03; 04 herzustellenden Signaturen und trägt zwei Schneidmesser 14.

Der Umfang des Transportzylinders 11 entspricht mehr als fünf, insbesondere sieben Längen der Signatur. Sieben in gleichen Abständen in die Umfangsfläche des Transportzylinders 11 eingelassene Gegenschneidleisten, z. B. Hartgummistreifen, dienen als Widerlager 15, die jeweils beim Schneiden der Bahnen 03; 04 mit einem Schneidmesser 14 zusammenwirken. Jedem der Widerlager 15 benachbart ist jeweils eine Halteeinrichtung 16, z. B. Punkturleiste 16 mit ausfahrbaren Punkturnadeln 23 (siehe Fig. 2 bis 5) am Transportzylinder 11 angeordnet.

In der in der Fig. 1 gezeigten Stellung durchlaufen ein Schneidmesser 14 des Schneidzylinders 12 und ein Widerlager 15 des Transportzylinders 11 soeben den Schneidspalt 08 und durchtrennen dabei die innere Bahn 03. Der beim Schneiden entstandene führende Rand der inneren Bahn 03 ist an den Punkturnadeln 23 einer kurz vor Erreichen des Schneidspalts 08 ausgefahrenen Punkturleiste 16 aufgespießt, die ihn auch beim weiteren Transport fest an der Oberfläche des Transportzylinders 11 halten.

Die auf diese Weise von der inneren Bahn 03 abgeschnittene Signatur wird am Transportzylinder 11 weiter gefördert zum Schneidspalt 09, wo sich die äußere Bahn 04 darüber legt und ebenfalls von den Punkturnadeln 23 der Punkturleiste 16 aufgespießt wird.

Die Drehung der zwei Schneidzylinder 12; 13 ist so synchronisiert, das ein Schneidmesser 14 des Schneidzylinders 13 immer gleichzeitig mit einer schmalen Lücke zwischen zwei aufeinander folgenden, aus der inneren Bahn 03 geschnittenen Signaturen und einem Widerlager 15 den Schneidspalt 09 durchläuft. Unterschiedliche Techniken zur Erzeugung dieser Lücke werden in folgenden noch anhand der Fig. 2 bis 5 erläutert.

Der Winkelabstand zwischen den zwei Schneidspalten 08; 09 beträgt beim hier gezeigten Beispiel ca. 50°. Dieser Winkelabstand kann vom Winkelabstand der Punkturleisten 16 voneinander (51,5°) oder einem Vielfachen davon abweichen, damit nicht an den beiden Schneidspalten 08; 09 gleichzeitig geschnitten wird; auch ein halbzahliges Vielfaches dieses Werts ist unter dem Gesichtspunkt der Schwingungsvermeidung ungünstig.

Nach dem Durchgang durch den Schneidspalt 09 trägt jede Punkturleiste 16 ein Gesamtprodukt, das jeweils aus einem von der inneren Bahn 03 abgeschnittenen Signatur und einem von der äußeren Bahn 04 abgeschnittenen Signatur zusammengesetzt ist. Mit jeder Umdrehung des Transportzylinders 11 werden sieben Produkte erzeugt, genauso, wie wenn beide Bahnen 03; 04 in herkömmlicher Weise über einen gemeinsamen Einlauf 01; 02 zugeführt würden. Da sich allerdings das Abschneiden jeder einzelnen Signatur auf zwei Schneidschritte an den Schneidspalten 08; 09 verteilt, ist die in jedem Schneidschritt aufzubringende Kraft geringer, und ein befriedigender Gleichlauf der Maschine ist leichter aufrechtzuerhalten.

Am Transportzylinder 11 sind ferner sieben in der Figur 1 nicht gezeigte Falzmesser angebracht, die jeweils bei Erreichen eines Spalts 17 zwischen dem Transportzylinder 11 und einem Falzklappenzylinder 18 ausgefahren werden, um die am Transportzylinder 11 transportierten Signaturen an den Falzklappenzylinder 18 in an sich bekannter Weise zu übergeben und zu falzen. Die gefalzten Produkte werden vom Falzklappenzylinder 18 an ein Schaufelrad 19 übergeben und von diesem auf ein Förderband 21 ausgelegt.

Fig. 2 zeigt eine Detailansicht des Schneidspalts 09 und seiner Umgebung gemäß einer ersten Ausgestaltung der Erfindung. Zwei der sieben Punkturleisten 16 des Transportzylinders 11 sind in der Fig. 2 dargestellt und mit Punkturleisten 16'; 16" bezeichnet. Beide sind jeweils um eine Welle 22 gesteuert schwenkbar und tragen Punkturnadeln 23, die so orientiert sind, dass ihre aus dem Umfang des Transportzylinders 11 herausragende Spitze jeweils weiter vom Mittelpunkt der Welle 22 entfernt ist als ihre innerhalb des Transportzylinders 11 liegende Basis. Die Punkturnadeln 23 der Punkturleiste 16' befinden sich in einer vergleichsweise weit ausgefahrenen Stellung, in der sie zuvor auch den Schneidspalt 08 durchlaufen haben. Diese gleiche Stellung ist am Ort der Punkturleiste 16" gestrichelt gezeichnet.

Im Vergleich hierzu ist die Punkturleiste 16" ein Stück weit ins Innere des Transportzylinders 11 zurückgeschwenkt. Diese Schwenkbewegung bewirkt eine Verschiebung des Schnittpunktes zwischen den Punkturnadeln 23 und der Oberfläche des Transportzylinders 11 entgegen dessen Drehrichtung. Durch diese Verschiebung ist die von der Punkturleiste 16" gehaltene Signatur 24 im Vergleich zu der Stellung, in der es am Schneidspalt 08 von der inneren Bahn 03 abgeschnitten wurde, geringfügig entgegen der Drehrichtung des Transportzylinders 11 verschoben. Nach dem Durchlauf durch den Schneidspalt 09 kehrt die Punkturleiste 16" in die gestrichelt gezeigte Stellung zurück oder geht gar in eine noch weiter ausgefahrene Stellung über, um so die Rückwärtsverschiebung der Signatur 24 wieder aufzuheben bzw. überzukompensieren. Auf diese Weise entsteht jeweils zwischen der Signatur 24 und einer unmittelbar zuvor abgeschnittenen Signatur 27 eine schmale Lücke 26, in die das Schneidmesser 14 eingreifen und so die äußere Bahn 04 gegen das Widerlager 15 pressen und durchtrennen kann, ohne Gefahr zu laufen, erneut auch eine der Signaturen 24; 27 zu schneiden.

Fig. 3 zeigt eine alternative Ausgestaltung des Transportzylinders 11 und des Schneidzylinders 13 in einem Teilschnitt analog dem der Fig. 2. Der Schneidzylinder 13 weist zu jedem Schneidmesser 14 eine über seinen äußeren Umfang vorspringende Leiste 28 auf, die den Schneidspalt 09 jeweils kurz vor dem zugeordneten Schneidmesser 14 durchläuft. Eine komplementär geformte Rille 29 am Transportzylinder 11 liegt der Leiste 28 bei jedem Spaltdurchgang gegenüber, so dass die Leiste 28 einen nacheilenden Randbereich des von der inneren Bahn 03 abgeschnittenen Signatur 27 sowie die äußere Bahn 04 in die Rille 29 hineindrückt. Dadurch wird der nacheilende Rand der Signatur 27 vorgezogen und die Lücke 26 geöffnet. Es ist daher bei dieser Ausgestaltung nicht erforderlich, dass die Punkturleiste 16" nach ihrem Durchgang durch den Schneidspalt 09 wieder auswärts schwenkt, um die Lücke 26 zu erzeugen.

Eine dritte Ausgestaltung ist in Fig. 4 wiederum anhand eines Teilschnittes des Transportzylinders 11 und des Schneidzylinders 13 dargestellt. Der Schneidzylinder 13 ist identisch mit dem der Fig. 2, der Transportzylinder 11 unterscheidet sich durch die Anordnung der Wellen 22, um die die Punkturleisten 16 schwenkbar sind. Während bei den Ausgestaltungen der Fig. 2 und 3 diese Wellen 22 in Drehrichtung des Transportzylinders 11 vor den Punkturnadeln 23 liegen, sind sie bei der Ausgestaltung der Fig. 4 hinter diesen angeordnet. Die Orientierung der Punkturnadeln 23 in Bezug auf die Oberfläche des Transportzylinders 11 ist in allen Fällen die gleiche, sie sind gegen die Oberflächennormale geringfügig in Drehrichtung des Transportzylinders 11 nach vorn geneigt, so dass eine auf an den Punkturnadeln 23 aufgespießtes Material wirkende Spannung dieses gegen die Oberfläche des Transportzylinders 11 gedrückt hält.

Aus der veränderten Anordnung der Wellen 22 resultiert ein veränderter Ablauf der Schwenkbewegung der hier mit 16*; 16** bezeichneten Punkturleisten. Die Punkturleiste 16*, die noch weit vom Schneidspalt 09 entfernt ist, befindet sich in einer vergleichsweise wenig ausgefahrenen Position, in der ihre Punkturnadeln 23 weit genug über den Umfang des Transportzylinders 11 hinausreichen, um die innere Bahn 03 zu halten. Erst kurz vor Erreichen des Schneidspalts 09 wird die Punkturleiste 16* weiter ausgefahren, um auch die äußere Bahn 04 zu punktieren, wie an der Punkturleiste 16** zu erkenne. Bei dieser Ausgestaltung bewirkt die Auswärtsbewegung der Punkturnadeln 23 eine Verschiebung von deren Schnittpunkt mit dem Umfang des Transportzylinders 11 entgegen dessen Bewegungsrichtung und damit ein Abrücken des führenden Randes der von der Punkturleiste 16** gehaltenen Signatur 24 vom Auftreffpunkt des Schneidmessers 14 auf das Widerlager 15. Die Punkturnadeln 23 der Punkturleiste 16*** sind demgegenüber wieder ein Stück weiter in den Transportzylinder 11 zurückgezogen, um so die von ihnen gehaltene Signatur 27 in Umfangsrichtung vorzurücken und so die Lücke 26 in Höhe des Widerlagers 15 zu öffnen

Bei dieser Ausgestaltung werden mehrere Richtungswechsel in der Bewegung der Punkturnadeln 23 im Laufe einer Umdrehung des Transportzylinders 11 vermieden.

Eine vierte Ausgestaltung der Schneidvorrichtung ist in Fig. 5 wiederum in einer zur Fig. 4 analogen Ansicht dargestellt.

Bei dieser Ausgestaltung sind am Umfang des Transportzylinders 11 jeweils zwischen zwei aufeinanderfolgenden Punkturleisten 16*, 16**, 16***,... Segmente 32*, 32**, ... zur Umfangsvergrößerung angeordnet. Jedes dieser Segmente 32*, 32**, ... setzt sich zusammen aus einer Mehrzahl von flexiblen Lamellen, die in axialer Richtung des Transportzylinders 11 nebeneinander angeordnet und durch Spalte beabstandet sind. Diese Spalte dienen bei der Übergabe der fertig geschnittenen Signaturen 24; 27 an den Falzklappenzylinder 18 jeweils als Austrittsöffnungen für Zinken eines (nicht dargestellten) Falzmessers. Die Enden der Lamellen sind jeweils an in Umfangsrichtung des Transportzylinders 11 verschiebbaren Kopfleisten 33 verankert.

Das Segment 32* befindet sich in einer Konfiguration, in der der Verlauf seiner Lamellen der Zylinderform des Transportzylinders 11 entspricht. Nach Durchgang eines solchen Segments 32* durch den Schneidspalt 09 werden dessen Kopfleisten 33 aufeinander zu verschoben, so das seine Lamellen, wie am Segment 32** gezeigt, einen über den Umfang des Transportzylinders 11 hinausgreifenden Vorsprung bilden. In Folge dieses Vorsprungs ist der entlang der Oberfläche des Transportzylinders 11 gemessene Abstand zwischen den Punkturleisten 16** und 16*** größer als der zwischen den Punkturleisten 16* und 16**, letzterer entspricht der Länge der am Schneidspalt 08 erzeugten Signaturen 24; 27. Die Ausbuchtung des Segments 32** bewirkt daher, dass zwischen den Signaturen 24 und 27 die Lücke 26 entsteht, in die das Schneidmesser 14 des Schneidzylinders 13 eingreifen kann.

Die zweite Querschneideinrichtung 11, 13 ist auf den Umfang des Transportzylinder 11 phasenversetzt schneidend angeordnet.

Der Schnitt der ersten Querschneideinrichtung 11, 12 auf den Transportzylinder 11 erfolgt kurz neben, insbesondere 10 mm neben, dem andern Schnitt der zweiten Querschneideinrichtung 11, 13.

Die erste und zweite Querschneideinrichtungen 11, 13 sind im Umfangsrichtung am Transportzylinder 11 angeordnet.

Anstelle des Falzklappenzylinders 18 kann in allen Betriebsweisen auch ein weiterer Transportzylinder zur Übernahme der Signaturen nachgeschalten sein, dem wiederum ein Falzklappenzylinder oder ein Bändersystem nachgeschaltet sein kann.

Auch ist es möglich das jede der Bahnen 03; 04 gleiche Muster A bzw. B hintereinander, d. h. in Transportrichtung aufweist. Diese Muster A und B werden vorzugsweise mit mindestens einem Formzylinder einer Druckeinheit bedruckt, der am Umfang zwei gleiche Muster A oder B trägt. Die Bahnen 03; 04 werden übereinander geführt, so dass Signaturen mit übereinanderliegenden Muster A und B entstehen, die jeweils im Spalt 17 zu den nachfolgenden Falklappenzylinder 18 übergehen. Dazu muß der Transportzylinder 11 nicht zwingend eine ungeradzahlige Teilung aufweisen, sondern kann auch eine geradzahlige Teilung, vorzugsweise größer 4 oder 6 aufweisen.

Die Muster A, B, C, D bezeichnen vorzugsweise jeweils zwei Zeitungsseiten, wobei A1, A2; B1, B2; C1, C2; D1, D2 jeweils eine Zeitungsseite bezeichnen.

Unter der Bezeichnung Bahn 03; 04 ist mindestens eine Bahn 03; 04 zu verstehen, vorzugsweise ist darunter jedoch jeweils ein aus mehreren aufeinanderliegenden Bahnen 03; 04 bestehender Strang zu verstehen.

Dabei können die Bahnen 03; 04 jeweils mit Formzylindern von Druckeinheiten bedruckt werden, die entweder ein Muster A bzw. B am Umfang tragen (Einfach-Umfang) oder zwei Muster A bzw. B am Umfang (Doppel-Umfang) tragen. Bei Doppel-Umfang-Formzylinder können zwei gleiche Muster A, A und B, B oder zwei verschiedene Muster A, B am Umfang angeordnet sein.

Es sind daher vier Betriebsweisen möglich.

In einer ersten und zweiten Betriebsweise werden beide Bahnen 03; 04 vor dem ersten Einlauf 01; 02 auf dem Transportzylinder 11 zusammengeführt und mittels eines einzigen Schneidvorgangs getrennt.

Dabei tragen die Bahnen 03; 04 in einer ersten Betriebsweise hintereinander gleiche Muster A bzw. C und es werden auf dem Transportzylinder 11 hintereinander bei jeder Umdrehung gleiche Produkte gebildet und direkt an den nachfolgenden Falzklappenzylinder 18 abgegeben.

In einer zweiten Betriebsweise tragen die Bahnen 03; 04 hintereinander alternierende Muster A, B bzw. C, D die bei einer ersten Umdrehung des mit einer ungeraden Anzahl von Feldern versehenen Transportzylinders 11 (= Sammelzylinder) alternierend auf den Transportzylinder 11 abgelegt werden und bei der zweiten Umdrehung zusätzlich mit einer zweiten Lage des falzenden Produktteiles versehen werden.

In einer dritten und vierten Betriebsweise werden zwei Bahnen 03; 04 getrennt zugeführt, wobei in der dritten Betriebsweise die Bahnen 03; 04 hintereinander alternierend Muster A, B bzw. C, D tragen.

Dabei werden bei einer ersten Umdrehung des Transportzylinders 11 (= Sammelzylinder) auf allen und jeder zweiten Punkturleiste 16 erst Signaturen mit Mustern A, C jeder Bahn 03; 04 geführt, so dass jetzt jede zweite Punkturleiste 16 eine Signatur mit Mustern A; C trägt und bei der zweiten Umdrehung werden dann nochmals von jeder Bahn 03; 04 zwei Signaturen mit Mustern B, D auf die Punkturleisten 16 geführt.

Bei der zweiten Umdrehung der Transportzylinder 11 sind daher Signaturen von Mustern A, C, B, D auf den Punkturleisten 16 alternierend mit Punkturleisten 16, die lediglich Signaturen mit Mustern A, C tragen, wobei die Signaturen, d. h. das Produkt mit Mustern A, C, B, D jedes zweiten Feldes und den Falzklappenzylinder 18 übergeben werden.

In einer vierten Betriebsweise weisen die Bahnen 03; 04 hintereinander gleiche Muster A, A bzw. C, C auf, so dass bei jeder Umdrehung der Transportzylinder 11 jede Punkturleiste 16 Produkte mit Mustern A, C trägt, die bei Erreichen des Falzklappenzylinders 18 direkt an diesen übergeben werden.

### Bezugszeichenliste

- 01: Einlauf
- 02: Einlauf
- 03: Materialbahn, Papierbahn, erste Bahn, innere Bahn
- 04: Materialbahn, Papierbahn, zweite Bahn, äußere Bahn
- 05: -
- 06: Zugwalzenpaar
- 07: Zugwalzenpaar
- 08: Schneidspalt
- 09: Schneidspalt
- 10: -
- 11: Transportzylinder
- 12: Schneidzylinder
- 13: Schneidzylinder
- 14: Schneidmesser
- 15: Widerlager
- 16: Halteeinrichtung, Punkturleiste
- 17: Spalt
- 18: Falzklappenzylinder
- 19: Schaufelrad
- 20: -
- 21: Förderband
- 22: Welle
- 23: Punkturnadeln
- 24: Signatur, Produkt
- 25: -
- 26: Lücke
- 27: Signatur, Produkt
- 28: Leiste
- 29: Rille
- 30: -
- 31: -
- 32: Segment
- 33: Kopfleiste

- 16': Halteeinrichtung, Punkturleiste
- 16": Halteeinrichtung, Punkturleiste

- 16*: Halteeinrichtung, Punkturleiste
- 16**: Halteeinrichtung, Punkturleiste
- 16***: Halteeinrichtung, Punkturleiste

- 32*: Segment
- 32**: Segment

- A: Muster, Signatur mit Muster, Produkt mit Muster
- B: Muster, Signatur mit Muster, Produkt mit Muster
- C: Muster, Signatur mit Muster, Produkt mit Muster
- D: Muster, Signatur mit Muster, Produkt mit Muster

## Patentansprüche

1. Schneidvorrichtung zum Querschneiden wenigstens einer Materialbahn (03; 04) mit einem Transportzylinder (11), wobei der Transportzylinder (11) mit einer ersten Querschneideinrichtung (11, 12) einen ersten Schneidspalt (08) bildend angeordnet ist, wobei der Transportzylinder (11) zusätzlich mit einer zweiten Querschneideinrichtung (11, 13) einen zweiten Schneidspalt (09) bildend angeordnet ist, wobei erste Querschneideinrichtung (11, 12) und zweite Querschneideinrichtung (11, 13) am Transportzylinder (11) in Umfangsrichtung versetzt angeordnet sind, **dadurch gekennzeichnet, dass** die Querschneideinrichtungen (11, 12; 11, 13) jeweils einen Schneidzylinder (12; 13) aufweisen, dass der Transportzylinder (11) und ein erster Schneidzylinder (12) gemeinsam drehbar sind und einen ersten Schneidspalt (08) begrenzen, durch den ein erster Transportweg für eine erste zu schneidende Materialbahn (03) verläuft, wobei der erste Schneidzylinder (12) wenigstens ein Schneidmesser (14) zum Abschneiden einer ersten Signatur (24) von der ersten Materialbahn (03) beim Durchgang des Schneidmessers (14) durch den ersten Schneidspalt (08) trägt, dass ein zweiter Transportweg für eine zweite zu schneidende Materialbahn (04) am Transportzylinder (11) auf den ersten Transportweg trifft, und dass ein zweiter Schneidzylinder (13) mit dem Transportzylinder (11) gemeinsam drehbar ist und mit diesem einen zweiten Schneidspalt (09) begrenzt, durch den beide Transportwege verlaufen, wobei der zweite Schneidzylinder (13) wenigstens ein Schneidmesser (14) zum Abschneiden einer zweiten Signatur (27) von der zweiten Materialbahn (04) beim Durchgang des Schneidmessers (14) durch den zweiten Schneidspalt (09) trägt, und dass die Drehung der zwei Schneidzylinder (12; 13) so synchronisiert ist, dass das zweite Schneidmesser (14) bei seinem Durchgang durch den zweiten Schneidspalt (09) auf einen vom ersten Schneidmesser (14) erzeugten Schnitt in der ersten Materialbahn (03) trifft.

2. Schneidvorrichtung nach Anspruch 1, **dadurch gekennzeichnet, dass** der Transportzylinder (11) Widerlager (15) für Schneidmesser (14) aufweist.

3. Schneidvorrichtung nach Anspruch 1, **dadurch gekennzeichnet, dass** die erste Querschneideinrichtung (11, 12) eine erste Materialbahn (03) und die zweite Querschneideinrichtung (11, 13) eine zweite Materialbahn (04) durchtrennend angeordnet ist.

4. Schneidvorrichtung nach Anspruch 1, **dadurch gekennzeichnet, dass** die zweite Querschneideinrichtung (11, 13) auf dem Umfang des Transportzylinders (11) phasenversetzt schneidend angeordnet ist.

5. Schneidvorrichtung nach Anspruch 4, **dadurch gekennzeichnet, dass** auf den Transportzylinder (11) der Schnitt der ersten Querschneideinrichtung (11, 12) kurz neben, insbesondere weniger als 10 mm, neben einem Schnitt der zweiten Querschneideinrichtung (11, 13) erfolgt.

6. Schneidvorrichtung nach Anspruch 1, **gekennzeichnet durch** Mittel (16; 16'; 16"; 16*; 16**; 16***; 32*; 32**, 33) zum Auseinanderrücken der vom ersten Schneidmesser (14) beim Schneiden der ersten Materialbahn (03) an dieser erzeugten Schnittkanten.

7. Schneidvorrichtung nach Anspruch 6, **dadurch gekennzeichnet, dass** die Mittel (16; 16'; 16"; 16*; 16**; 16***; 32*; 32**, 33) zum Auseinanderrücken der Schnittkanten eine Halteeinrichtung (16"; 16**) zum Halten der abgeschnittenen ersten Signatur (24) und zum Verschieben der ersten Signatur (24) entgegen der Transportrichtung vor Erreichen des zweiten Schneidspalts (09) umfassen.

8. Schneidvorrichtung nach Anspruch 6 oder 7, **dadurch gekennzeichnet, dass** die Mittel (16; 16'; 16"; 16*; 16**; 16***; 32*; 32**, 33) zum Auseinanderrücken der Schnittkanten eine Halteeinrichtung (16"', 16***) zum Halten der abgeschnittenen zweiten Signatur (27) und zum Verschieben der zweiten Signatur (27) in der Transportrichtung nach Durchgang durch den zweiten Schneidspalt (09) umfassen.

9. Schneidvorrichtung nach Anspruch 7 oder 8, **dadurch gekennzeichnet, dass** die Halteeinrichtung (16; 16'; 16"; 16*; 16**; 16***) eine Punkturleiste (16; 16'; 16"; 16*; 16**; 16***) ist.

10. Schneidvorrichtung nach einem der Ansprüche 6 bis 9, **dadurch gekennzeichnet, dass** die Mittel (16; 16'; 16"; 16*; 16**; 16***; 32*; 32**, 33) zum Auseinanderrücken der Schnittkanten eine Rille (29) am Transportzylinder (11) und eine mit der Rille (29) zusammenwirkende Leiste (28) am zweiten Schneidzylinder (13) umfassen.

11. Schneidvorrichtung nach Anspruch 1, **dadurch gekennzeichnet, dass** der Umfang des Transportzylinders (11) wenigstens fünf Signaturlängen beträgt.

12. Schneidvorrichtung nach einem der vorhergehenden Ansprüche, **dadurch gekennzeichnet, dass** jeder Materialbahn (03; 04) ein Einlauf (01; 02) zugeordnet ist.

## Claims

1. Cutting device for transverse cutting of at least one material web (03; 04) comprising a transport cylinder (11), the transport cylinder (11) being arranged so as to form a first cutting nip (08) with a first crosscutting device (11; 12), the transport cylinder (11) additionally being arranged so as to form a second cutting nip (09) with a second crosscutting device (11; 13), first crosscutting device (11; 12) and second crosscutting device (11; 13) being arranged offset in the circumferential direction of the transport cylinder (11), **characterized in that** the crosscutting devices (11, 12; 11, 13) have in each case a cutting cylinder (12; 13), **in that** the transport cylinder (11) and a first cutting cylinder (12) are rotatable together and bound a first cutting nip (08) through which a first transport path for a first material web (03) to be cut runs, the first cutting cylinder (12) carrying at least one cutting knife (14) for cutting off a first signature (24) from the first material web (03) during passage of the cutting knife (14) through the first cutting nip (08), **in that** a second transport path for a second material web (04) to be cut meets the first transport path on the transport cylinder (11), and **in that** a second cutting cylinder (13) is rotatable together with the transport cylinder (11) and together with this bounds a second cutting nip (09) through which both transport paths run, the second cutting cylinder (13) carrying at least one cutting knife (14) for cutting off a second signature (27) from the second material web (04) during passage of the cutting knife (14) through the second cutting nip (09), and **in that** the rotation of the two cutting cylinders (12; 13) is synchronized so that the second cutting knife (14), during its passage through the second cutting nip (09), meets a cut in the first material web (03), which cut is produced by the first cutting knife (14).

2. Cutting device according to Claim 1, **characterized in that** the transport cylinder (11) has an abutment (15) for a cutting knife (14).

3. Cutting device according to Claim 1, **characterized in that** the first crosscutting device (11, 12) is arranged so as to cut through a first material web (03) and the second crosscutting device (11, 13) is arranged so as to cut through a second material web (04).

4. Cutting device according to Claim 1, **characterized in that** the second crosscutting device (11, 13) is arranged on the circumference of the transport cylinder (11) so as to cut with a phase offset.

5. Cutting device according to Claim 4, **characterized in that**, on the transport cylinder (11), the cut of the first crosscutting device (11, 12) is effected close to, in particular less than 10 mm from, a cut of the second crosscutting device (11, 13).

6. Cutting device according to Claim 1, **characterized by** means (16; 16'; 16"; 16*; 16**; 16***; 32*; 32**, 33) for drawing apart the cut edges produced by the first cutting knife (14) during cutting of the first material web (03) on said material web.

7. Cutting device according to Claim 6, **characterized in that** the means (16; 16'; 16"; 16*; 16**; 16***; 32*; 32**, 33) for drawing apart the cut edges comprise a holding device (16"; 16**) for holding the first signature (24) cut off and for moving the first signature (24) in a direction opposite to the transport direction before the second cutting nip (09) is reached.

8. Cutting device according to Claim 6 or 7, **characterized in that** the means (16; 16'; 16"; 16*; 16**; 16***; 32*; 32**, 33) for drawing apart the cut edges comprise a holding device (16"'; 16***) for holding the second signature (27) cut off and for moving the second signature (27) in the transport direction after passage through the second cutting nip (09).

9. Cutting device according to Claims 7 or 8, **characterized in that** the holding device (16; 16'; 16"; 16*; 16**; 16***) is a pin strip (16; 16'; 16"; 16*; 16**; 16***).

10. Cutting device according to any of Claims 6 to 9, **characterized in that** the means (16; 16'; 16"; 16*; 16**; 16***; 32*; 32**, 33) for drawing apart the cut edges comprise a groove (29) on the transport cylinder (11) and a strip (28) cooperating with the groove (29) and present on the second cutting cylinder (13).

11. Cutting device according to Claim 1, **characterized in that** the circumference of the transport cylinder (11) is at least five signature lengths.

12. Cutting device according to any of the preceding claims, **characterized in that** a lead-in (01; 02) is coordinated with each material web (03; 04).

## Revendications

1. Dispositif de coupe, pour le découpage transversal au moins d'une bande de matériau (03 ; 04) avec un cylindre de transport (11), le cylindre de transport (11) étant disposé en formant un premier intervalle de découpage (08) avec un premier dispositif de découpage transversal (11, 12), le cylindre de transport (11) étant disposé en formant en plus un deuxième intervalle de découpage (09) avec un deuxième dispositif de découpage transversal (11, 13), le premier dispositif de découpage transversal (11, 12) et le deuxième dispositif de découpage transversal (11, 13) étant disposés de manière décalée en direction périphérique sur le cylindre de transport (11), **caractérisé en ce que** les dispositif de découpage transversal (11, 12 ; 11, 13) présentent chacun un cylindre de découpage (12 ; 13), **en ce que** le cylindre de transport (11) et un premier cylindre de découpage (12) sont susceptibles de tourner conjointement, et délimitent un premier intervalle de découpage (08), à travers lequel s'étend un premier chemin de transport pour une première bande de matériau (03) à découper, le premier cylindre de découpage (12) portant au moins une lame de découpage (14) pour découper une première signature (24) à partir de la première bande de matériau (03) lors du passage de la lame de découpage (14) à travers le premier intervalle de découpage (08), **en ce qu'**un deuxième chemin de transport pour une deuxième bande de matériau (04) à découper, sur le cylindre de transport (11), arrive sur le premier chemin de transport, et **en ce qu'**un deuxième cylindre de découpage (13) est susceptible de tourner conjointement avec le cylindre de transport (11) et délimite, avec celui-ci, un deuxième intervalle de découpage (09), à travers lequel s'étendent les deux chemins de transport, le deuxième cylindre de découpage (13) portant au moins une lame de découpage (14) pour découper une deuxième signature (27) à partir de la deuxième bande de matériau (04), lors du passage de la lame de découpage (14) à travers le deuxième intervalle de découpage (09), et **en ce que** la rotation des deux cylindres de découpage (12 ; 13) est synchronisée de manière que la deuxième lame de découpage (14), lors de son passage par le deuxième intervalle de découpage (09) arrive sur une découpe, produite par la première lame de découpage (14), dans la première bande de matériau (03).

2. Dispositif de coupe selon la revendication 1, **caractérisé en ce que** le cylindre de transport (11) présente des contre-appuis (15) pour lame de découpage (14).

3. Dispositif de coupe selon la revendication 1, **caractérisé en ce que** le premier dispositif de découpage transversal (11, 12) est disposé en séparant une première bande de matériau (03), et le deuxième dispositif de découpage transversal (11, 13) est disposé en séparant une deuxième bande de matériau (04).

4. Dispositif de coupe selon la revendication 1, **caractérisé en ce que** le deuxième dispositif de découpage transversal (11, 13) est disposé en découpant avec un déphasage, sur la périphérie du cylindre de transport (11).

5. Dispositif de coupe selon la revendication 4, **caractérisé en ce que**, sur le cylindre de transport (11), la coupure du premier dispositif de découpage transversal (11, 12) s'effectue peu à côté, en particulier à moins de 10 mm, à côté d'une coupe du deuxième dispositif de découpage transversal (11, 13).

6. Dispositif de coupe selon la revendication 1, **caractérisé par** des moyens (16 ; 16' ; 16", 16* ; 16** ; 16*** ; 32* ; 32**, 33) pour séparer les unes des autres les arêtes de coupe produites par la première lame de coupe (14) lors du découpage de la première bande de matériau (03) sur celle-ci.

7. Dispositif de coupe selon la revendication 6, **caractérisé en ce que** les moyens (16 ; 16' ; 16", 16* ; 16** ; 16*** ; 32* ; 32**, 33) pour séparer les arêtes de coupe comprennent un dispositif de maintien (16* ; 16**), pour maintenir la première signature (24) découpée et pour déplacer la première signature (24) à l'encontre de la direction de transport, avant atteinte du deuxième intervalle de découpage (09).

8. Dispositif de coupe selon la revendication 6 ou 7, **caractérisé en ce que** les moyens (16 ; 16' ; 16", 16* ; 16** ; 16*** ; 32* ; 32**, 33) pour séparer les arêtes de coupe comprennent un dispositif de maintien (16* ; 16**), pour maintenir la deuxième signature (27) découpée et pour déplacer la deuxième signature (27) dans la direction de transport, après passage par le deuxième intervalle de découpage (09).

9. Dispositif de coupe selon la revendication 7 ou 8, **caractérisé en ce que** le dispositif de maintien (16 ; 16' ; 16", 16* ; 16** ; 16***) est une bande à ardillons de pointure (16 ; 16' ; 16", 16* ; 16** ; 16***).

10. Dispositif de coupe selon l'une quelconque des revendications 6 à 9, **caractérisé en ce que** les moyens (16 ; 16' ; 16", 16* ; 16** ; 16*** ; 32* ; 32**, 33) pour séparer les arêtes de coupe comprennent une cannelure (29) réalisée sur le cylindre de transport (11) et une languette (28), coopérant avec la cannelure (29), sur le deuxième cylindre de découpage (13).

11. Dispositif de coupe selon la revendication 1, **caractérisé en ce que** la circonférence du cylindre de transport (11) fait au moins cinq longueurs de signature.

12. Dispositif de coupe selon l'une quelconque des revendications précédentes, **caractérisé en ce qu'**une entrée (01 ; 02) est associée à chaque bande de matériau (03 ; 04).
